# EUROPÄISCHE PATENTSCHRIFT

(11) **EP 0 589 864 B1**
(45) Veröffentlichungstag und Bekanntmachung des Hinweises auf die Patenterteilung: **09.07.1997**
(21) Anmeldenummer: 93890167.5
(22) Anmeldetag: 01.09.1993
(51) Int. Cl.: B61F 3/04, B61C 9/50

(54) **Triebfahrzeug, insbesondere Eisenbahn-Triebfahrzeug**
Traction vehicle, particularly railway traction vehicle
Automotrice, en particulier automotrice ferroviaire

(30) Priorität: 21.09.1992 AT 1876/92
(43) Veröffentlichungstag der Anmeldung: 30.03.1994
(73) Patentinhaber: Siemens SGP Verkehrstechnik GmbH, 1110 Wien (AT)
(72) Erfinder: Teichmann, Martin, A-8010 Graz (AT); Rackl, Hugo, Dipl.-Ing., A-8053 Graz (AT); Neurohr, Gerhard, Dipl.-Ing., A-8302 Nestelbach (AT); Haas, Herbert, Dipl.-Ing., A-8020 Graz (AT); Hödl, Hans, Dipl.-Ing., A-8010 Graz (AT); Haigermoser, Andreas, Dipl.-Ing., Dr., A-8042 Graz (AT)
(74) Vertreter: Peham, Alois

(56) Entgegenhaltungen:
- EP-A- 0 235 644
- EP-A- 0 444 016
- CH-A- 338 856
- DE-A- 2 650 035
- DE-B- 1 089 405
- DE-U- 9 214 101
- FR-A- 355 717
- FR-A- 2 426 600

## Beschreibung

Die Erfindung betrifft ein Triebfahrzeug, insbesondere Eisenbahn-Triebfahrzeug nach dem Oberbegriff des Patentanspruches 1.

Ein derartiges Fahrzeug ist durch die FR-A-2 426 600 bekanntgeworden. Bei dieser Motor-Getriebe-Einheit ist keine Aufhängung oder Lenkverbindung am bzw. mit dem Drehgestellrahmen vorgesehen, wodurch hohe Vertikalbewegungen des Motorantriebs zum Radsatz entstehen. Bei der bekannten Konstruktion ist das Getriebe des Motors an seiner dem Querträger des Drehgestellrahmens abgekehrten Seite auf der Radsatzwelle gelagert, sodaß die Einheit Motor-Getriebe-Radsatzwelle sich nur wie eine Schwinge bewegen kann und im Bereich der Radsatzwelle ungefedert ist, wodurch von der Schiene kommende Stöße in die Motor-Getriebe-Einheit übertragen werden können.

Durch die EP-A-0 235 644 ist ein Triebfahrzeug bekanntgeworden, bei welchem die Antriebseinheit über einander konvergierende Lenker am Querträger des Drehgestelles angeschlossen ist, jedoch keine Aufhängung am Fahrzeugrahmen vorgesehen ist. Außerdem ist an der dem Querträger abgekehrten Seiten der Antriebseinheit weder eine Lenkerverbindung mit dem Drehgestellrahmen noch eine Aufhängung am Fahrzeugrahmen vorgesehen, wodurch keine befriedigenden Fahrbedingungen geschaffen sind.

Das Ziel der vorliegenden Erfindung ist ein Triebfahrzeug der eingangs angegebenen Art mit einer Aufhängung der Motor-Getriebe-Einheit, welche deren Masse vom Drehgestellrahmen entkoppelt, die Relativbewegungen zwischen Getriebe und Radsatz so gering wie möglich hält und gleichzeitig aber eine größere Freiheit in der Anordnung des Drehpunktes der Motor-Getriebe-Einheit erlaubt.

Dieses Ziel wird erfindungsgemäß durch die Maßnahme nach dem kennzeichnenden Teil des Patentanspruches 1 erreicht. Dadurch kann der Drehpunkt an die jeweils günstigste Stelle, sei es aufgrund von Stabilitätsbedingungen für den Fahrzeuglauf, zur Erzielung der geringstmöglichen Relativbewegungen zwischen der Einheit und der Radsatzwelle etc. bedingt, gelegt werden. Die Pendelaufhängung der Motor-Getriebe-Einheit, an der der Längsmitte des Drehgestellrahmens abgekehrten Seite der Radachse hat den Vorteil, daß die Vertikalbewegungen des Motorantriebes zum Radsatz minimiert sind.

Durch die Maßnahme nach Anspruch 2 kann ein Drehpunkt für die Bewegung des Motors definiert werden. Ein definierter Drehpunkt für die Bewegung des Motors kann für die Abstimmung der Motorbewegung zur Kupplungsbewegung sinnvoll sein.

Durch die Maßnahme nach Anspruch 3 wird erreicht, daß der gesamte Motor eine Parallelbewegung ausführt, wodurch jeder Teil des Motors gleich abgefedert ist, wodurch der Abfederung für Querbewegungen ein Maximum an Weichheit zur Verfügung steht.

Durch die Maßnahme nach Anspruch 4 wird die Motor-Getriebe-Einheit vom Drehgestell längsentkoppelt, was den Vorteil aufweist, daß die Masse der Einheit bei einem Auflaufstoß nicht vom Drehgestell aufgenommen werden muß.

Durch das Merkmal nach Anspruch 5 ist der Drehpol gegenüber dem Fahrzeugrahmen festgelegt und alle von der Motor-Getriebe-Einheit herrührenden Momente können ohne Belastung des Drehgestelles vom Fahrzeugrahmen aufgenommen werden.

Hingegen ergibt sich bei einer alternativen Anordnung nach Anspruch 6 ein drehgestellfester Drehpol, der den Vorteil hat, daß die Relativbewegungen zwischen dem Radsatz und dem Getriebe sehr gering gehalten werden können.

Durch die Maßnahme nach Anspruch 7 kann die Motor-Getriebe-Masse über dem Drehgestell abgestimmt werden.

In der nachfolgenden detaillierten Beschreibung soll beispielhaft eine Ausführungsform des Erfindungsgegenstandes anhand der beigefügten Zeichnungen näher erläutert werden.

Dabei zeigen
- Fig. 1: eine Seitenansicht einer Hälfte eines erfindungsgemäßen Triebdrehgestelles, die
- Fig. 2: eine Draufsicht auf die Hälfte des Drehgestelles auf die Fig. 1 und
- Fig. 3: eine ähnliche Draufsicht, in der jedoch die beiden Lenker parallel angeordnet sind.

Der Antriebsmotor 1 mit seinem fest angeflanschten Getriebe 2 ist parallel in der Nähe der von ihm angetriebenen Radachse 3 mit ihren Laufrädern im Inneren des Drehgestellrahmens 4 angeordnet. In der Nähe des Radsatzes 3 ist die Einheit 1,2 mit zwei Pendeln 5 am Drehgestellrahmen 4 aufgehängt. Motorseitig erfolgt die Aufhängung der Einheit 1,2 mit einem Pendel 7 im Lokkasten.

Die Lage der Einheit 1,2 in Längsrichtung wird durch den vorzugsweise parallel zur Fahrzeuglängsachse liegenden Lenker 8 zwischen Motor 1 und dem Lokkasten definiert. Diese parallele Ausrichtung gestattet bei leichtestmöglicher und einfachster Bauweise des Lenkers 8 und dessen Lagerungen das Auffangen der während Beschleunigungen oder Abbremsungen auftretenden Längskräfte. Durch einen zweiten Lenker 9 wird die Einheit 1,2 beim dargestellten Beispiel vom Drehgestellrahmen 4 aus geführt. Für beide Lenker besteht aber die Möglichkeit, sie entweder am Lokkasten oder am Drehgestellrahmen 4 anzulenken.

Der Schnittpunkt der Wirklinien der beiden Lenker 8,9 stellt einen Momentanpol für den Motor 1 und das Getriebe 2 bzw. die daraus gebildete Einheit dar. Der Drehpol kann als Schnittpunkt der Wirklinien, die durch die Achsen der Lenker 8,9 gegeben sind, an nahezu jeden beliebigen Punkt gelegt werden. Beispielsweise wie dargestellt, in den Schwerpunkt der Einheit 1,2.

Zur Erzielung der gewünschten Elastizitäts- und Dämpfungscharakteristik zwischen der Motor-Getriebe-Einheit 1, 2 und dem Drehgestellrahmen 4 ist ein kombiniertes Feder-Dämpfungs-Element 6 vorgesehen, dessen Aufgabe kann selbstverständlich bei gleicher Wirkung auch von zwei oder mehreren separaten Elementen übernommen werden.

## Patentansprüche

1. Triebfahrzeug, insbesondere Eisenbahn-Triebfahrzeug, mit einem auf Radachsen gelagerten Drehgestellrahmen, mit einem federnd auf dem Drehgestellrahmen gelagerten Fahrzeugrahmen, und wenigstens einer unter dem Fahrzeugrahmen und im Inneren des Drehgestellrahmens angeordneten Motor-Getriebe-Einheit in der Nähe der von dieser Einheit angetriebenen Radachse, wobei die Einheit in der Nähe des Radsatzes an der der Längsmitte des Drehgestellrahmens zugekehrten Seite der Radachse über ein lotrechtes Pendel im Fahrzeugrahmen aufgehängt ist, dadurch gekennzeichnet, daß die Motor-Getriebe-Einheit (1, 2) an der der Längsmitte des Drehgestellrahmens (4) abgekehrten Seite der Radachse (3) über lotrechte Pendel (5) am Drehgestellrahmen (4) und an der gegenüberliegenden Seite der Radachse (3) über zwei im wesentlichen horizontale Lenker (8, 9) mit dem Fahrzeugrahmen und/oder dem Drehgestellrahmen (4) verbunden ist.

2. Triebfahrzeug nach Anspruch 1, dadurch gekennzeichnet, daß die Lenker (8, 9) mit einander schneidenden Achsen versehen sind.

3. Triebfahrzeug nach Anspruch 1, dadurch gekennzeichnet, daß beide Lenker (8, 9) bezüglich der senkrechten Längsmittelebene des Fahrzeuges oder des Drehgestellrahmens (4) parallel angeordnet sind.

4. Triebfahrzeug nach Anspruch 1, dadurch gekennzeichnet, daß einer der Lenker (8) am Fahrzeugrahmen angelenkt ist, wobei dieser Lenker (8) vorzugsweise parallel zur Fahrzeuglängsachse liegt.

5. Triebfahrzeug nach einem der Ansprüche 1 bis 4, dadurch gekennzeichnet, daß beide Lenker (8, 9) am Fahrzeugrahmen angelenkt sind.

6. Triebfahrzeug nach einem der Ansprüche 1 bis 4, dadurch gekennzeichnet, daß beide Lenker (8, 9) horizontal verlaufen und am Drehgestellrahmen (4) angelenkt sind.

7. Triebfahrzeug nach einem der Ansprüche 1 bis 5, dadurch gekennzeichnet, daß zwischen der Motor-Getriebe-Einheit (1, 2) und dem Drehgestellrahmen (4) ein kombiniertes Feder-Dämpfungs-Element (6) vorgesehen ist.

## Claims

1. Traction vehicle, in particular a railway traction vehicle, having a bogie chassis mounted on wheel axles, having a vehicle chassis mounted resiliently on the bogie chassis, and at least one motor transmission unit arranged under the vehicle chassis and in the interior of the bogie chassis in the vicinity of the wheel axle driven by this unit, whereby the unit is suspended in the vicinity of the wheel set at the side of the wheel axle facing the longitudinal centre of the bogie chassis by way of a vertical pendulum in the vehicle chassis, characterized in that the motor transmission unit (1, 2) at the side of the wheel axle (3) directed away from the longitudinal centre of the bogie chassis (4) is connected by way of vertical pendulums (5) at the bogie chassis (4) and at the opposite side of the wheel axle (3) by way of two substantially horizontal connecting rods (8, 9) is connected to the vehicle chassis and/or the bogie chassis (4).

2. Traction vehicle according to claim 1, characterized in that the connecting rods (8, 9) are provided with intersecting axes.

3. Traction vehicle according to claim 1, characterized in that both connecting rods (8, 9) are arranged in parallel with respect to the vertical longitudinal centre plane of the vehicle or the bogie chassis (4).

4. Traction vehicle according to claim 1, characterized in that one of the connecting rods (8) is connected to the vehicle chassis, whereby this connecting rod (8) preferably lies parallel to the longitudinal axis of the vehicle.

5. Traction vehicle according to one of claims 1 to 4, characterized in that both connecting rods (8, 9) are connected to the vehicle chassis.

6. Traction vehicle according to one of claims 1 to 4, characterized in that both connecting rods (8, 9) extend horizontally and are connected to the bogie chassis (4).

7. Traction vehicle according to one of claims 1 to 5, characterized in that a combined spring damping element (6) is provided between the motor transmission unit (1, 2) and the bogie chassis (4).

## Revendications

1. Véhicule moteur, en particulier motrice ferroviaire, comportant un châssis de bogie monté sur des essieux, un châssis de véhicule monté sur ressort sur le châssis de bogie et au moins une unité moteur-boîte de vitesses disposée sous le châssis de véhicule et à l'intérieur du châssis de bogie à proximité de l'essieu entraîné par cette unité, l'unité étant suspendue dans le châssis de véhicule par l'intermédiaire d'un pendule vertical, à proximité de l'essieu monté, sur le côté de l'essieu tourné vers le milieu longitudinal du châssis de bogie, caractérisé en ce que l'unité (1, 2) moteur-boîte de vitesses est reliée au châssis (4) de bogie, sur le côté de l'essieu monté (3) tourné à l'opposé du milieu longitudinal du châssis (4) de bogie, par l'intermédiaire de pendules (5) verticaux et au châssis de véhicule et/ou au châssis (4) de bogie, sur le côté opposé de l'essieu (3) par l'intermédiaire de deux bielles (8, 9) sensiblement horizontales.

2. Véhicule moteur selon la revendication 1, caractérisé en ce que les bielles (8, 9) sont pourvues d'axes qui se coupent.

3. Véhicule moteur selon la revendication 1, caractérisé en ce que les deux bielles (8, 9) sont disposées parallèlement par rapport au plan médian longitudinal vertical du véhicule ou du châssis (4) de bogie.

4. Véhicule moteur selon la revendication 1, caractérisé en ce que l'une (8) des bielles est articulée sur le châssis de véhicule, cette bielle (8) étant de préférence parallèle à l'axe longitudinal du véhicule.

5. Véhicule moteur selon l'une des revendications 1 à 4, caractérisé en ce que les deux bielles (8, 9) sont articulées sur le châssis de véhicule.

6. Véhicule moteur selon l'une des revendications 1 à 4, caractérisé en ce que les deux bielles (8, 9) s'étendent horizontalement et sont articulées sur le châssis (4) de bogie.

7. Véhicule moteur selon l'une des revendications 1 à 5, caractérisé en ce qu'un élément (6) de ressort et d'amortissement combiné est prévu entre l'unité (1, 2) moteur-boîte de vitesses et le châssis (4) de bogie.
